# EUROPÄISCHE PATENTSCHRIFT

(11) **EP 4 402 414 B1**
(45) Veröffentlichungstag und Bekanntmachung des Hinweises auf die Patenterteilung: **04.03.2026**
(21) Anmeldenummer: 22783026.2
(22) Anmeldetag: 15.09.2022
(51) Int. Cl.: B65D 81/18, B65D 81/38, F25D 3/06

(54) **TRANSPORTBEHÄLTER ZUM TRANSPORT VON TEMPERATUREMPFINDLICHEM TRANSPORTGUT**
TRANSPORT CONTAINER FOR TRANSPORTING TEMPERATURE-SENSITIVE GOODS
RÉCIPIENT DE TRANSPORT POUR LE TRANSPORT DE PRODUITS SENSIBLES À LA TEMPÉRATURE

(30) Priorität: 17.09.2021 AT 1552021
(43) Veröffentlichungstag der Anmeldung: 24.07.2024
(73) Patentinhaber: REP IP AG, 6300 Zug (CH)
(72) Erfinder: ROS, Nico, 4125 Riehen (CH); RETZKO, Stefan, 8037 Zürich (CH)
(74) Vertreter: SONN Patentanwälte GmbH & Co KG
(86) Internationale Anmeldenummer: PCT/IB2022/058700
(87) Internationale Veröffentlichungsnummer: WO 2023/042110

(56) Entgegenhaltungen:
- EP-A1- 1 156 097
- WO-A1-2008/006669
- WO-A1-2021/024061
- DE-U1- 202018 102 967
- JP-A1- WO2016 194 745
- FRUSTERI F ET AL: "Thermal conductivity measurement of a PCM based storage system containing carbon fibers", APPLIED THERMAL ENGINEERING, PERGAMON, OXFORD, GB, vol. 25, no. 11-12, 1 August 2005 (2005-08-01), pages 1623 - 1633, XP004857727, ISSN: 1359-4311, DOI: 10.1016/J.APPLTHERMALENG.2004.10.007
- FRUSTERI F ET AL: "Thermal conductivity measurement of a PCM based storage system containing carbon fibers", APPLIED THERMAL ENGINEERING, PERGAMON, OXFORD, GB, vol. 25, no. 11-12, 1 August 2005 (2005-08-01), pages 1623 - 1633, XP027682196, ISSN: 1359-4311, [retrieved on 20050801]

## Beschreibung

Die Erfindung betrifft einen Transportbehälter nach Anspruch 1 zum Transport von temperaturempfindlichem Transportgut umfassend Behälterwände, welche einen für die Aufnahme des Transportguts vorgesehenen Innenraum allseitig umgeben und abschließen, wobei jede Behälterwand wenigstens eine Latentwärmespeicherschicht aufweist, die ein Phasenwechselmaterial umfasst, und bevorzugt die Latentwärmespeicherschichten aneinander angrenzender Behälterwände wärmeleitend miteinander verbunden sind.

Die Veröffentlichungen WO 2021/024061 A1, F. Frusteri et al., "Thermal conductivity measurement of a PCM based storage system containing carbon fibers", Applied Thermal Engineering, Pergamon, Oxford, GB, Bd. 25, Nr. 11-12, 1. August 2005, Seiten 1623-1633 sowie WO 2008/006669 A1 und JPWO2016194745A1 bilden den technischen Hintergrund zum Gegenstand der vorliegenden Erfindung.

Beim Transport von temperaturempfindlichem Transportgut, wie z.B. Arzneimitteln, über Zeiträume von mehreren Stunden oder Tagen müssen vorgegebene Temperaturbereiche bei der Lagerung und dem Transport eingehalten werden, um die Verwendbarkeit und die Sicherheit des Arzneimittels zu gewährleisten. Für verschiedene Arzneimittel sind Temperaturbereiche von 2 bis 25°C, insbesondere 2 bis 8°C als Lager- und Transportbedingungen festgeschrieben.

Der gewünschte Temperaturbereich kann oberhalb oder unterhalb der Umgebungstemperatur liegen, sodass entweder eine Kühlung oder eine Beheizung des Innenraums des Transportbehälters erforderlich ist. Wenn sich die Umgebungsbedingungen während eines Transportvorgangs ändern, kann die erforderliche Temperierung sowohl ein Kühlen als auch ein Beheizen umfassen. Damit der gewünschte Temperaturbereich beim Transport permanent und nachweislich eingehalten wird, werden Transportcontainer mit besonderem Isolationsvermögen eingesetzt. Diese Container werden mit passiven oder aktiven Temperierelementen ausgestattet. Passive Temperierelemente erfordern während der Anwendung keine externe Energiezufuhr, sondern nützen ihre Wärmespeicherkapazität, wobei es je nach Temperaturniveau zu einer Abgabe oder einer Aufnahme von Wärme an den bzw. aus dem zu temperierenden Transportbehälterinnenraum kommt. Solche passiven Temperierelemente sind jedoch erschöpft, sobald der Temperaturausgleich mit dem Transportbehälterinnenraum abgeschlossen ist.

Eine besondere Form von passiven Temperierelementen sind Latentwärmespeicher, die thermische Energie in Phasenwechselmaterialien speichern können, deren latente Schmelzwärme, Lösungswärme oder Absorptionswärme wesentlich größer ist als die Wärme, die sie aufgrund ihrer normalen spezifischen Wärmekapazität speichern können. Nachteilig bei Latentwärmespeichern ist der Umstand, dass sie ihre Wirkung verlieren, sobald das gesamte Material den Phasenwechsel vollständig durchlaufen hat. Durch Ausführen des gegenläufigen Phasenwechsels kann der Latentwärmespeicher jedoch wieder aufgeladen werden.

Ein Problem bei Transportbehältern der eingangs genannten Art besteht darin, dass der Energieeintrag in den Transportbehälter während des Transportes heterogen ist. Wird der Behälter Wärmestrahlung ausgesetzt, ist der Energieeintrag im Bereich der Strahlungseinwirkung deutlich größer als in den Bereichen, in welchen keine Strahlung auf den Behälter einwirkt. Dennoch muss die Temperatur im Inneren des Behälters konstant und homogen innerhalb einer zulässigen Bandbreite gehalten werden. Bei inhomogenem Energieeintrag besteht das Problem, dass der Latentwärmespeicher nicht homogen aufgebraucht wird. Somit kommt es im Innenraum des Transportbehälters nach einer gewissen Zeit zu lokalen Temperaturveränderungen. Wenn die lokalen Temperaturveränderungen einen gewissen Schwellenwert über- oder unterschreiten, ist das Transportgut nicht mehr geschützt.

Transportbehälter werden daher üblicherweise so ausgelegt, dass jede Seite für sich unabhängig funktioniert. Dies führt dazu, dass jede Seite auf die maximal mögliche Belastung ausgelegt werden muss. Das Energiepotenzial eines Bereiches kann jedoch nicht für einen anderen Bereich verwendet werden. Wenn Wärmestrahlung beispielsweise von oben auf den Transportbehälter einwirkt, wird diese Energie durch das Latentwärmespeicherelement im oberen Bereich aufgenommen, in dem dieses einen Phasenübergang durchläuft. Sobald der Phasenübergang stattgefunden hat, kommt die Energie in das Innere des Behälters und führt zu einer Erwärmung im oberen Bereich des Behälters. Das noch vorhandene Energieaufnahmepotenzial des Latentwärmespeicherelements im unteren Bereich kann nicht genutzt werden. Dies führt dazu, dass bei herkömmlichen Transportbehältern, bei welchen die Temperatur mit Latentwärmespeicherelementen kontrolliert wird, jede Seite unabhängig auf den maximal erwarteten thermischen Energieeintrag ausgelegt wird. Dies führt jedoch zu einem deutlichen Mehrgewicht oder/und einer deutlichen Volumenzunahme. Beides führt zu einem deutlichen Effizienzverlust beim Transport. Meist werden pharmazeutische Produkte mittels Flugzeugen transportiert, wo bereits eine geringe Gewichts- oder Volumenzunahme zu deutlichen Mehrkosten führt.

Zur Lösung des genannten Problems wurde in der EP 3128266 A1 vorgeschlagen, auf der dem Innenraum abgewandten und/oder auf der dem Innenraum zugewandten Seite des Latentwärmespeicher eine Energieverteilschicht aus einem stark wärmeleitenden Material anzuordnen. Dadurch gelingt es, die von außen z.B. nur auf eine Seite des Transportbehälters insbesondere als Wärmestrahlung einwirkende thermische Energie auf die anderen Seiten des Behälters zu verteilen. Wenn die Energieverteilschicht den Innenraum des Transportbehälters allseitig umgibt, kommt es zu einer Verteilung der einwirkenden thermischen Energie über den gesamten Umfang der Behälterhülle. Die so verteilte Energie wird auf die weiter innen liegenden Schichten der Behälterwandung übertragen und führt zu einem über die Erstreckung der Latentwärmespeicherschicht gleichmäßigen Verbrauch des Latentwärmespeichers. Das Volumen des vorzusehenden Latentwärmespeichers muss somit nicht auf den von jeder Seite her maximal erwartbaren Energieeintrag ausgelegt werden, sondern auf die Summe des von allen Seiten erwartbaren Energieeintrags. Da davon auszugehen ist, dass nicht jede Seite des Transportbehälters jeweils für sich gesehen dem maximal erwartbaren Energieeintrag ausgesetzt ist, kann das Gesamtvolumen des Latentwärmespeichers reduziert werden.

Allerdings erhöht die Anordnung von Energieverteilschichten das Gewicht des Transportbehälters und verkleinert außerdem das für die Aufnahme des Transportguts im Innenraum zur Verfügung stehende Volumen.

Die vorliegende Erfindung zielt daher darauf ab, die oben genannten Nachteile zu überwinden und insbesondere das für das Transportgut nutzbare Volumen des Transportbehälters zu maximieren, ohne das Temperaturhaltevermögen zu beeinträchtigen. Dadurch sollen die Transportkosten je Gewichtseinheit des Transportguts reduziert werden.

Zur Lösung dieser Aufgabe sieht die Erfindung bei einem Transportbehälter nach Anspruch 1 im Wesentlichen vor, dass ein die Wärmeleitfähigkeit der Latentwärmespeicherschichten in zumindest einer Richtung erhöhendes Material in das Phasenwechselmaterial eingebracht ist. Durch die Erhöhung der Wärmeleitfähigkeit der Latentwärmespeicherschichten wird die lokal eingebrachte Wärme gleichmäßiger über den gesamten Latentwärmespeicher verteilt. Dadurch kann ein größerer Anteil der gespeicherten Enthalpie genutzt und die Effizienz des Transportbehälters erhöht werden. Dadurch, dass die Wärmeverteilung auf Grund des in das Phasenwechselmaterial eingebrachten Materials in den Latentwärmespeicherschichten selbst stattfindet statt dies mit Hilfe von an die Latentwärmespeicherschicht angrenzenden, gesonderten Energieverteilschichten zu erreichen, werden die durch die Energieverteilschichten verursachte Gewichtserhöhung und der Platzverbrauch vermieden. Erfindungsgemäß weist das die Wärmeleitfähigkeit erhöhende Material eine richtungsabhängige Wärmeleitfähigkeit auf und ist so in das Phasenwechselmaterial eingebracht, dass die Latentwärmespeicherschicht eine höhere Wärmeleitfähigkeit in der Schichtebene der jeweiligen Latentwärmespeicherschicht aufweist als senkrecht zur Schichtebene. Dies führt zu einer verbesserten Wärmeverteilung in Umfangsrichtung und gleichzeitig zu einer wärmedämmenden Wirkung in radialer Richtung, d.h. von der Umgebung in den Innenraum des Transportbehälters und umgekehrt. Die richtungsabhängige Wärmeleitfähigkeit kann beispielsweise dadurch erreicht werden, dass Partikel des eingebrachten Materials, wie insbesondere Partikel aus expandiertem Graphit, verwendet werden. Die Schichtebenen des expandierten Graphits werden hierbei im Wesentlichen parallel zueinander und parallel zur Ebene der Latentwärmespeicherschicht angeordnet, wie dies beispielsweise mit der oben beschriebenen Platte aus expandiertem Graphit möglich ist. Die Wärmeleitfähigkeit des expandierten Graphits ist entlang seiner Außenfläche hoch, beim Durchgang durch das Material jedoch gering. Diese doppelte Funktionalität führt einerseits zu der gewünschten Wärmeverteilung in der Schichtebene und andererseits zu einer Reduktion des Wärmeeintrags in das Transportgut quer zur Schichtebene.

In der vorliegenden Beschreibung sind die Begriffe Behälterwand bzw. Behälterwände mit den ebenfalls benutzten Begriffen Wand bzw. Wände gleichbedeutend. Weiters gilt auch eine hierin beschriebene Tür als eine Behälterwand, sofern dies nicht ausdrücklich in einem abweichenden Sinn zum Ausdruck gebracht ist.

Wenn die Latentwärmespeicherschichten aneinander angrenzender Behälterwände bei einer bevorzugten Ausbildung wärmeleitend miteinander verbunden sind, kommt es nicht nur innerhalb der jeweiligen Latentwärmespeicherschicht zu einem Temperaturausgleich, sondern auch zwischen aneinandergrenzenden Latentwärmespeicherschichten. Da die Latentwärmespeicherschichten in jeder Behälterwand angeordnet sind, erfolgt insbesondere ein Temperaturausgleich über den gesamten Umfang des Behälters.

Der Transportbehälter ist bevorzugt als quaderförmiger Behälter ausgebildet, der sechs im rechten Winkel zueinander angeordnete Behälterwände aufweist, von denen jede eine erfindungsgemäße Latentwärmespeicherschicht enthält. Eine der Behälterwände kann dabei als Tür ausgebildet sein, z.B. als Drehtür, insbesondere als zweiflügelige Drehtür. Die Behälterwände umfassen dabei eine Wand für den Boden, zwei Seitenwände, eine Rückwand, eine Wand für die Decke und eine Wand an der Vorderseite für die Tür.

Die Latentwärmespeicherschichten erstrecken sich hierbei bevorzugt über die gesamte Erstreckung der entsprechenden Wand, sodass die Latentwärmespeicherschichten benachbarter Wände aneinandergrenzen. Dies kann dadurch erreicht werden, dass je Wand ein einziges plattenartiges Latentwärmespeicherelement angeordnet ist, welches an das Latentwärmespeicherelement der jeweiligen benachbarten Wand grenzt. Alternativ kann je Wand eine Mehrzahl von plattenartigen Latentwärmespeicherelementen vorgesehen sein, die zur Verteilung der Wärme über die gesamte Wand wärmeleitend miteinander verbunden sind. In beiden Fällen kommt es dadurch zu einer Wärmeverteilung über die gesamte Höhe des Innenraums des Behälters, was bei größeren Behältern zu folgendem Vorteil führt. Wird der geschlossene Behälter in einen Raum gestellt, welcher unterhalb der Phasenübergangstemperatur des Phasenwechselmaterials liegt, wird das Phasenwechselmaterial durch das Bewirken des Phasenübergangs wieder aufgeladen. Bei einem Behälter hingegen, der nicht über die erfindungsgemäße Wärmeverteilungsfähigkeit verfügt, ist dies nicht der Fall, weil die warme Luft im Innenraum des Behälters noch oben steigt. Stellt man einen solchen geschlossenen Behälter in einen Raum, welcher sich unter der Phasenübergangstemperatur des Phasenwechselmaterials befindet, lädt sich zunächst das Phasenwechselmaterial im bodennahen Bereich des Behälters auf, weil die im Innenraum nach oben aufsteigende Luft ein homogenes Aufladen verhindert. Das Phasenwechselmaterial im oberen Bereich des Behälters lädt sich erst auf, nachdem das Phasenwechselmaterial im unteren Bereich vollständig aufgeladen ist, d.h. sich unterhalb der Phasenübergangstemperatur befindet. Somit können während des Transortvorganges erfolgende kurze Zwischenstopps des Behälters in Lagerhallen, welche eine Temperatur unterhalb der Phasenübergangstemperatur aufweisen, nicht zum Wiederaufladen, d.h. zu einer Erhöhung der Laufzeit, genutzt werden.

Bevorzugt sind die Latentwärmespeicherschichten aneinander angrenzender Behälterwände wärmeleitend miteinander verbunden, sodass z.B. eine der Behälterwände mit einer bezüglich des Innenraums gegenüberliegenden Behälterwand miteinander verbunden ist. Dadurch kommt es zu einer umfangsmäßigen Verteilung der Wärme über den Umfang des Behälters. Die wärmeleitende Verbindung aneinander angrenzender Behälterwände ist bevorzugt derart gestaltet, dass die Wärmeleitfähigkeit von einer Wand zur benachbarten Wand mindestens 5 W/mK, bevorzugt mindestens 50 W/mK, bevorzugt mindestens 100 W/mK beträgt.

Grundsätzlich kann die Erhöhung der Wärmeleitfähigkeit der Latentwärmespeicherschichten durch jedes in das Phasenwechselmaterial eingebrachte Fremdmaterial erreicht werden, das eine höhere Wärmeleitfähigkeit hat als das Phasenwechselmaterial. Eine wirkungsvolle Erhöhung der Wärmeleitfähigkeit wird jedoch dann erzielt, wenn das eingebrachte Material eine deutlich höhere Wärmeleitfähigkeit in zumindest einer Richtung aufweist als das Phasenwechselmaterial. Bevorzugt hat das eingebrachte Material eine Wärmeleitfähigkeit in zumindest einer Richtung von > 190 W/mK, insbesondere > 300-380 W/mK.

Besonders bevorzugt ist das die Wärmeleitfähigkeit erhöhende Material von Graphit oder expandiertem Graphit gebildet. Expandierter Graphit zeichnet sich durch ein geringes Gewicht aus und kann eine Wärmeleitfähigkeit von theoretisch bis zu 600 W/mK aufweisen. Expandierter Graphit (auch Blähgraphit genannt) wird hergestellt, indem zwischen den Gitterschichten des Graphits Fremdbestandteile (Intercalate) eingelagert werden. Solche expandierbaren Graphit-Intercalationsverbindungen werden üblicherweise dadurch hergestellt, dass man Graphitteilchen in einer Lösung dispergiert, die ein Oxidationsmittel und die einzulagernde Gastverbindung enthält. Üblicherweise angewandte Oxidationsmittel sind Salpetersäure, Kaliumchlorat, Chromsäure, Kaliumpermanganat und dergleichen. Als einzulagernde Verbindung wird beispielsweise konzentrierte Schwefelsäure verwendet. Die expandierbaren Graphit-Intercalationsverbindungen unterliegen beim Erhitzen auf eine Temperatur oberhalb der sogenannten Onset-Temperatur einer starken Volumenzunahme mit Expansionsfaktoren von mehr als 200, die dadurch verursacht wird, dass die in die Schichtstruktur des Graphits eingelagerten Intercalationsverbindungen durch das schnelle Erhitzen auf diese Temperatur unter Bildung gasförmiger Stoffe zersetzt werden, wodurch die Graphitschichten ziehharmonikaartig auseinandergetrieben, d.h. die Graphitpartikel senkrecht zu der Schichtebene expandiert oder aufgebläht werden.

Gemäß einer bevorzugten Ausbildung liegt das die Wärmeleitfähigkeit erhöhende Material in Form von Partikeln vor, die im Phasenwechselmaterial verteilt sind.

Alternativ kann das die Wärmeleitfähigkeit erhöhende Material in Form wenigstens einer Platte vorliegen, die in das Phasenwechselmaterial eingebettet ist. Eine Platte aus expandiertem Graphit kann beispielsweise dadurch hergestellt werden, dass der vollständig expandierte Graphit unter gerichteter Einwirkung eines Druckes kompaktiert wird, wobei sich die Schichtebenen des Graphits bevorzugt senkrecht zur Einwirkungsrichtung des Druckes anordnen, wobei sich die einzelnen Aggregate untereinander verhaken.

Mit Rücksicht auf die hohe Wärmeleitfähigkeit des eingebrachten Materials genügt eine relativ geringe Menge des Materials, um die Wärmeleitfähigkeit der Latentwärmespeicherschicht signifikant zu erhöhen. Bevorzugt nimmt das die Wärmeleitfähigkeit erhöhende Material 3-10 Vol.-% des Gesamtvolumens des Phasenwechselmaterials ein.

Gemäß einer bevorzugten Ausführung entspricht die Wärmeleitfähigkeit der Latentwärmespeicherschicht in der Schichtebene mindestens dem 2-fachen, bevorzugt mindestens dem 5-fachen, bevorzugt mindestens dem 10-fachen, insbesondere mindestens dem 50-fachen der Wärmeleitfähigkeit senkrecht zur Schichtebene.

Insbesondere kann die Wärmeleitfähigkeit der Latentwärmespeicherschicht in der Schichtebene mindestens 5 W/mK, bevorzugt mindestens 50 W/mK, bevorzugt mindestens 100 W/mK, insbesondere mindestens 500 W/mK, betragen und die Wärmeleitfähigkeit der Latentwärmespeicherschicht senkrecht zur Schichtebene kann zwischen 0,2 W/mK und 10 W/mK liegen.

Alternativ können die Partikel des expandierten Graphits auch unorientiert im Phasenwechselmaterial angeordnet werden, sodass die Wärmeleitfähigkeit des Latentwärmespeicherschicht in alle Richtungen gleichmäßig erhöht wird. Derselbe Effekt wird erreicht, wenn anstelle von expandiertem Graphit herkömmliches Graphitpulver in das Phasenwechselmaterial eingebracht ist.

Um die Wärmeverteilung noch weiter zu erhöhen, kann vorgesehen sein, dass jede Behälterwand auf der dem Innenraum abgewandten und/oder an der dem Innenraum zugewandten Seite der zumindest einen Latentwärmespeicherschicht eine Energieverteilschicht aus einem Material mit einer Wärmeleitfähigkeiten λ > 80 W/mK, bevorzugt λ > 150 W/mK, umfasst, wobei die Energieverteilschichten aneinander angrenzender Behälterwände wärmeleitend miteinander verbunden, insbesondere einander berührend angeordnet sind. Dadurch kann zusätzlich die gespeicherte Enthalpie in den Latentwärmespeichern an den jeweils angrenzenden Wänden genutzt und die Gesamteffizienz des Transportbehälters weiter verbessert werden.

Die Energieverteilschichten können zumindest teilweise, bevorzugt vollständig, aus Aluminium, Kupfer, Kohlenstoff-Nanoröhrchen oder expandiertem Graphit bestehen. Insbesondere sind die Energieverteilschichten jeweils von einer Platte aus einem der genannten Materialien gebildet.

Die Energieverteilschichten bzw. -platten umgeben den Innenraum des Transportbehälters bevorzugt allseitig und lückenlos. Die Energieverteilschichten bzw. -platten bilden somit beispielsweise eine Hülle, in der sich das Transportgut befindet. Je nachdem ob es sich um Energieverteilschichten bzw. -platten handelt, die auf der dem Innenraum abgewandten und/oder zugewandten Seite der Latentwärmespeicherschicht angeordnet sind, wird eine äußere und/oder eine innere Hülle gebildet. Im Fall eines quaderförmigen Transportbehälters ist jeder der sechs Behälterwände bevorzugt eine Energieverteilschicht bzw. - platte zugeordnet, sodass die genannte Hülle aus sechs Energieverteilschichten bzw. -platten aufgebaut wird. Die Energieverteilschichten bzw. -platten, insbesondere deren Randbereiche, berühren einander bevorzugt direkt, sodass es um den gesamten Innenraum herum zu einem Wärmeausgleich kommt, wobei Wärme über die Hülle aus Energieverteilschichten bzw. -platten beispielsweise von einer Seite des Innenraums zu einer gegenüberliegenden Seite geleitet werden kann.

Die umfangsmäßige Energieverteilung wird gemäß einer bevorzugten Weiterbildung dadurch begünstigt, dass jede Behälterwand auf der dem Innenraum abgewandten Seite der zumindest einen Latentwärmespeicherschicht eine Dämmschicht aus einem wärmedämmenden Material mit einer Wärmeleitfähigkeit senkrecht zur Schichtebene von < 0,04 W/mK, bevorzugt < 0,01 W/mK, aufweist. Mittels der Dämmschicht wird der Energiefluss in radialer Richtung zum Innenraum des Transportbehälters hin reduziert. Die Dämmschicht umgibt den Innenraum des Transportbehälters bevorzugt allseitig.

Die Dämmschicht kann bevorzugt aus Vakuumpaneelen, Polyisocyanurat (PIR), expandiertem Polystyrol (EPS), Polystyrol-Extruderschaumstoff (XPS) oder ISOPET bestehen. Weiters kann die Dämmschicht eine wabenartige Struktur aufweisen. Eine vorteilhafte Ausbildung ergibt sich, wenn die Dämmschicht eine Vielzahl von insbesondere wabenförmigen Hohlkammern aufweist, wobei ein Wabenstrukturelement gemäß der WO 2011/032299 A1 besonders vorteilhaft ist.

Die Latentwärmespeicherschicht ist bevorzugt als flächiger chemischer Latentwärmespeicher ausgebildet, wobei für das enthaltene Phasenwechselmaterial herkömmliche Stoffe verwendbar sind. Bevorzugte Medien für das Phasenwechselmaterial sind Paraffine und Salzmischungen. Der Phasenübergang des Phasenwechselmaterials liegt bevorzugt im Temperaturbereich von 2-10°C oder 2-25°C oder -82 bis -72°C oder -15 bis -30°C.

Der erfindungsgemäße Transportbehälter ist bevorzugt als Luftfrachtcontainer ausgeführt und weist daher bevorzugt Außenabmessungen von mindestens 0,4x0,4x0,4 m³, vorzugsweise 0,4x0,4x0,4 m³ bis 1,6x1,6x1,6 m³, vorzugsweise 1,0x1,0x1,0 m³ bis 1,6x1,6x1,6 m³, auf.

Die Erfindung wird nachfolgend anhand von in der Zeichnung schematisch dargestellten Ausführungsbeispielen näher erläutert. In dieser zeigen Fig. 1 eine schematische Darstellung des erfindungsgemäßen Transportbehälters, Fig. 2 eine Detailansicht der Eckverbindung zwischen Decke und Boden mit Seitenwänden und Rückwand des Transportbehälters, Fig. 3 eine Detailansicht der Eckverbindung zwischen Decke und Boden mit der Tür des Transportbehälters und Fig. 4 eine Detailansicht der Eckverbindung zwischen Seitenwänden mit der Tür des Transportbehälters.

In Fig. 1 ist ein quaderförmiger Transportbehälter 1 nach Anspruch 1 dargestellt, dessen Wände mit 2, 3, 4, 5 und 6 bezeichnet sind. An der sechsten Seite ist der Transportbehälter 1 offen dargestellt, damit der Schichtaufbau der Wände ersichtlich wird. Die offene Seite kann beispielsweise mittels einer Tür geschlossen werden, die denselben Schichtaufbau aufweist wie die Wände 2, 3, 4, 5 und 6. Die sechs Wände des Transportbehälters 1 weisen alle denselben Schichtaufbau auf. Der Schichtaufbau umfasst eine Dämmschicht 7, eine äußere Energieverteilschicht 8, eine Latentwärmespeicherschicht 9, in welche ein hochwärmeleitendes Material, wie z.B. expandierter Graphit, eingebracht ist, und eine innere Energieverteilschicht 10. Fig. 2 stellt die Eckverbindung zwischen Decke 2 und Boden 4 mit den Seitenwänden 3,5 und der Rückwand 6 des Transportbehälters 1 nach Anspruch 1 dar. Die äußeren Wärmeverteilschichten 8 und inneren Wärmeverteilschichten 10 sind über die Ecke so miteinander verbunden, dass eine optimale Wärmeleitung stattfindet, ohne dass Wärme in das Innere des Transportbehälters gelangt. Die Latentwärmespeicher 9 mit hochwärmeleitendem Material befinden sich zwischen der inneren und der äußeren Wärmeverteilschicht.

Fig. 3 stellt die Eckverbindung zwischen der Decke 2, dem Boden 4 und der Tür 11 des Transportbehälters 1 nach Anspruch 1 dar. Die Tür 11 besteht aus einer Dämmschicht 7, einer äußeren Wärmeverteilschicht 8 und einem Latentwärmespeicher 9 mit hochwärmeleitendem Material. Die äußere Wärmeverteilschicht 8 der Tür 11 ist mit der Wärmeverteilschicht 8 in Boden 4 und Decke 2 so miteinander verbunden, dass eine optimale Wärmeleitung stattfindet, ohne dass Wärme in das Innere des Transportbehälters gelangt. Dazu ist die Wärmeverteilschicht 8 in der Tür 11 soweit nach außen verlängert, dass ein Kontakt mit den Wärmeverteilschichten 8 in Decke 2 und Boden 4 entsteht. Die Latentwärmespeicher 9 mit hochwärmeleitendem Material befinden sich innerhalb der äußeren Wärmeverteilschicht 8.

Fig. 4 stellt die Eckverbindung zwischen den Seitenwänden 3, 5 und der Tür 11 des Transportbehälters 1 nach Anspruch 1 dar. Die Tür 11 besteht aus einer Dämmschicht 7, einer äußeren Wärmeverteilschicht 8 und einem Latentwärmespeicher 9 mit hochwärmeleitendem Material. Die äußere Wärmeverteilschicht 8 der Tür 11 ist mit der Wärmeverteilschicht 8 in Boden 4 und Decke 2 so miteinander verbunden, dass eine optimale Wärmeleitung stattfindet, ohne dass Wärme in das Innere des Transportbehälters gelangt. An den Seiten ist der thermische Kontakt durch ein Türscharnier aus Aluminium erreicht. Die Latentwärmespeicher 9 mit hochwärmeleitendem Material befinden sich innerhalb der äußeren Wärmeverteilschicht 8.

Die Dämmschicht 7 ist als eine Hochleistungsisolation ausgeführt und hat bevorzugt eine Wärmeleitfähigkeit von 0.02 W/mK bis 0.3 W/mK. Sie besteht entweder aus Vakuumpaneelen (VIP), PIR, EPS, XPS, ISOPET oder ist als Ultraisolation ausgeführt.

## Patentansprüche

1. Transportbehälter (1) zum Transport von temperaturempfindlichem Transportgut umfassend Behälterwände (2, 3, 4, 5, 6, 11), welche einen für die Aufnahme des Transportguts vorgesehenen Innenraum allseitig umgeben und abschließen, wobei jede Behälterwand (2, 3, 4, 5, 6, 11) wenigstens eine Latentwärmespeicherschicht (9) aufweist, die ein Phasenwechselmaterial umfasst, und bevorzugt die Latentwärmespeicherschichten (9) aneinander angrenzender Behälterwände (2, 3, 4, 5, 6, 11) wärmeleitend miteinander verbunden sind, **dadurch gekennzeichnet, dass** ein die Wärmeleitfähigkeit der Latentwärmespeicherschichten (9) in zumindest einer Richtung erhöhendes Material in das Phasenwechselmaterial eingebracht ist, wobei das die Wärmeleitfähigkeit erhöhende Material eine richtungsabhängige Wärmeleitfähigkeit aufweist und so in das Phasenwechselmaterial eingebracht ist, dass die Latentwärmespeicherschicht (9) eine höhere Wärmeleitfähigkeit in der Schichtebene der jeweiligen Latentwärmespeicherschicht (9) aufweist als senkrecht zur Schichtebene.

2. Transportbehälter nach Anspruch 1, **dadurch gekennzeichnet, dass** das die Wärmeleitfähigkeit erhöhende Material von Graphit oder expandiertem Graphit gebildet ist.

3. Transportbehälter nach Anspruch 1 oder 2, **dadurch gekennzeichnet, dass** das die Wärmeleitfähigkeit erhöhende Material in Form von Partikeln vorliegt, die im Phasenwechselmaterial verteilt sind.

4. Transportbehälter nach Anspruch 1 oder 2, **dadurch gekennzeichnet, dass** das die Wärmeleitfähigkeit erhöhende Material in Form wenigstens einer Platte vorliegt, die in das Phasenwechselmaterial eingebettet ist.

5. Transportbehälter nach einem der Ansprüche 1 bis 4, **dadurch gekennzeichnet, dass** das die Wärmeleitfähigkeit erhöhende Material 3-10 Vol.-% des Gesamtvolumens des Phasenwechselmaterials einnimmt.

6. Transportbehälter nach einem der Ansprüche 1 bis 5, **dadurch gekennzeichnet, dass** die Wärmeleitfähigkeit der Latentwärmespeicherschicht (9) in der Schichtebene mindestens dem 2-fachen, bevorzugt mindestens dem 5-fachen, bevorzugt mindestens dem 10-fachen, insbesondere mindestens dem 50-fachen der Wärmeleitfähigkeit senkrecht zur Schichtebene entspricht.

7. Transportbehälter nach einem der Ansprüche 1 bis 6, **dadurch gekennzeichnet, dass** die Wärmeleitfähigkeit der Latentwärmespeicherschicht (9) in der Schichtebene mindestens 5 W/mK, bevorzugt mindestens 50 W/mK, bevorzugt mindestens 100 W/mK, insbesondere mindestens 500 W/mK, beträgt und die Wärmeleitfähigkeit der Latentwärmespeicherschicht (9) senkrecht zur Schichtebene zwischen 0,2 W/mK und 10 W/mK liegt.

8. Transportbehälter nach einem der Ansprüche 1 bis 7, **dadurch gekennzeichnet, dass** jede Behälterwand (2, 3, 4, 5, 6, 11) auf der dem Innenraum abgewandten und/oder an der dem Innenraum zugewandten Seite der zumindest einen Latentwärmespeicherschicht (9) eine Energieverteilschicht (8,10) aus einem Material mit einer Wärmeleitfähigkeiten λ > 80 W/mK, bevorzugt λ > 150 W/mK, umfasst, wobei die Energieverteilschichten (8,10) aneinander angrenzender Behälterwände wärmeleitend miteinander verbunden, insbesondere einander berührend angeordnet, sind.

9. Transportbehälter nach Anspruch 8, **dadurch gekennzeichnet, dass** die Energieverteilschicht (8,10) zumindest teilweise, bevorzugt vollständig, aus Aluminium, Kupfer, Kohlenstoff-Nanoröhrchen oder expandiertem Graphit besteht.

10. Transportbehälter nach einem der Ansprüche 1 bis 9, **dadurch gekennzeichnet, dass** jede Behälterwand (2, 3, 4, 5, 6, 11) auf der dem Innenraum abgewandten Seite der zumindest einen Latentwärmespeicherschicht (9) eine Dämmschicht (7) aus einem wärmedämmenden Material mit einer Wärmeleitfähigkeit senkrecht zur Schichtebene von < 0,04 W/mK, bevorzugt < 0,01 W/mK, aufweist.

11. Transportbehälter nach Anspruch 10, **dadurch gekennzeichnet, dass** die Dämmschicht (7) aus Vakuumpaneelen, Polyisocyanurat (PIR), expandiertem Polystyrol (EPS), Polystyrol-Extruderschaumstoff (XPS) oder ISOPET besteht.

## Claims

1. Transport container (1) for transporting temperature-sensitive goods, comprising container walls (2, 3, 4, 5, 6, 11) which surround and close off on all sides an inner space provided for receiving the goods, wherein each container wall (2, 3, 4, 5, 6, 11) has at least one latent heat storage layer (9) which comprises a phase change material, and wherein preferably the latent heat storage layers (9) of adjacent container walls (2, 3, 4, 5, 6, 11) are connected to one another in a thermally conductive manner, **characterized in that** a material increasing the thermal conductivity of the latent heat storage layers (9) in at least one direction is introduced into the phase change material, wherein the material increasing the thermal conductivity has a direction-dependent thermal conductivity and is introduced into the phase change material in such a way that the latent heat storage layer (9) has a higher thermal conductivity in the layer plane of the respective latent heat storage layer (9) than perpendicular to the layer plane..

2. Transport container according to claim 1, **characterized in that** the material increasing the thermal conductivity is formed by graphite or expanded graphite.

3. Transport container according to claim 1 or 2, **characterized in that** the material increasing the thermal conductivity is present in the form of particles which are distributed within the phase change material.

4. Transport container according to claim 1 or 2, **characterized in that** the material increasing the thermal conductivity is present in the form of at least one plate which is embedded in the phase change material.

5. Transport container according to any one of claims 1 to 4, **characterized in that** the material increasing the thermal conductivity takes up 3-10% by volume of the total volume of the phase change material.

6. Transport container according to any one of claims 1 to 5, **characterized in that** the thermal conductivity of the latent heat storage layer (9) in the layer plane is at least 2 times, preferably at least 5 times, preferably at least 10 times, in particular at least 50 times the thermal conductivity perpendicular to the layer plane.

7. Transport container according to any one of claims 1 to 6, **characterized in that** the thermal conductivity of the latent heat storage layer (9) in the layer plane is at least 5 W/mK, preferably at least 50 W/mK, preferably at least 100 W/mK, in particular at least 500 W/mK, and the thermal conductivity of the latent heat storage layer (9) perpendicular to the layer plane is between 0.2 W/mK and 10 W/mK.

8. Transport container according to any one of claims 1 to 7, **characterized in that** each container wall (2, 3, 4, 5, 6, 11) comprises, on the side of the at least one latent heat storage layer (9) facing away from the inner space and/or on the side of the at least one latent heat storage layer (9) facing the inner space, an energy distribution layer (8,10) made of a material with a thermal conductivity λ > 80 W/mK, preferably λ > 150 W/mK, wherein the energy distribution layers (8, 10) of adjacent container walls are connected to one another in a thermally conductive manner, in particular are arranged in contact with one another.

9. Transport container according to claim 8, **characterized in that** the energy distribution layer (8, 10) consists at least partially, preferably completely, of aluminium, copper, carbon nanotubes or expanded graphite.

10. Transport container according to any one of claims 1 to 9, **characterized in that** each container wall (2, 3, 4, 5, 6, 11) has, on the side of the at least one latent heat storage layer (9) facing away from the inner space, an insulating layer (7) of a heat-insulating material with a thermal conductivity perpendicular to the layer plane of < 0.04 W/mK, preferably < 0.01 W/mK.

11. Transport container according to claim 10, **characterized in that** the insulating layer (7) consists of vacuum panels, polyisocyanurate (PIR), expanded polystyrene (EPS), extruded polystyrene foam (XPS) or ISOPET.

## Revendications

1. Contenant de transport (1) pour le transport de marchandises sensibles à la température, comprenant des parois (2, 3, 4, 5, 6, 11) formant un espace intérieur destiné à recevoir les marchandises et fermant celles-ci sur toutes les faces, chaque paroi (2, 3, 4, 5, 6, 11) comprenant au moins une couche de stockage thermique latente (9) contenant un matériau à changement de phase, les couches de stockage thermique latente (9) dites parois adjacentes étant de préférence connectées thermiquement les unes aux autres, **caractérisé en ce qu'**un matériau améliorant la conductivité thermique des couches de stockage thermique latente (9) dans au moins une direction est introduit dans le matériau à changement de phase, ledit matériau améliorant la conductivité thermique ayant une conductivité thermique anisotrope et étant introduit dans le matériau à changement de phase de manière à ce que la couche de stockage thermique latente (9) présente une conductivité thermique plus élevée dans le plan de la couche respective que perpendiculairement à ce plan.

2. Contenant de transport selon la revendication 1, **caractérisé en ce que** le matériau améliorant la conductivité thermique est constitué de graphite ou de graphite expansé.

3. Contenant de transport selon la revendication 1 ou 2, **caractérisé en ce que** le matériau améliorant la conductivité thermique est sous forme de particules réparties dans le matériau à changement de phase.

4. Contenant de transport selon la revendication 1 ou 2, **caractérisé en ce que** le matériau améliorant la conductivité thermique est sous forme d'au moins une plaque (9) intégrée dans le matériau à changement de phase.

5. Contenant de transport selon l'une quelconque des revendications 1 à 4, **caractérisé en ce que** le matériau améliorant la conductivité thermique occupe 3 à 10 vol.-% du volume total du matériau à changement de phase.

6. Contenant de transport selon l'une quelconque des revendications 1 à 5, **caractérisé en ce que** la conductivité thermique de la couche de stockage thermique latente (9) dans le plan de la couche est au moins le double, de préférence au moins le quintuple, idéalement au moins le décuple, et particulièrement au moins cinquante fois la conductivité thermique perpendiculairement au plan de la couche.

7. Contenant de transport selon l'une quelconque des revendications 1 à 6, **caractérisé en ce que** la conductivité thermique de la couche de stockage thermique latente (9) dans le plan de la couche est d'au moins 5 W/mK, de préférence d'au moins 50 W/mK, idéalement d'au moins 100 W/mK, et particulièrement d'au moins 500 W/mK, et que la conductivité thermique perpendiculairement au plan de la couche est comprise entre 0,2 W/mK et 10 W/mK.

8. Contenant de transport selon l'une quelconque des revendications 1 à 7, **caractérisé en ce que** chaque paroi (2, 3, 4, 5, 6, 11) présente, sur la face éloignée de l'espace intérieur et/ou sur la face proche de l'espace intérieur de la couche de stockage thermique latente (9), une couche de distribution d'énergie (8, 10) constituée d'un matériau ayant une conductivité thermique λ > 80 W/mK, de préférence λ > 150 W/mK, les couches de distribution d'énergie (8, 10) des parois adjacentes étant connectées thermiquement les unes aux autres, en particulier en contact direct.

9. Contenant de transport selon la revendication 8, **caractérisé en ce que** la couche de distribution d'énergie (8, 10) est partiellement ou entièrement constituée d'aluminium, de cuivre, de nanotubes de carbone ou de graphite expansé.

10. Contenant de transport selon l'une quelconque des revendications 1 à 9, **caractérisé en ce que** chaque paroi (2, 3, 4, 5, 6, 11) présente, sur la face éloignée de l'espace intérieur de la couche de stockage thermique latente (9), une couche d'isolation (7) constituée d'un matériau isolant thermique ayant une conductivité thermique perpendiculairement au plan de la couche inférieure à 0,04 W/mK, de préférence inférieure à 0,01 W/mK.

11. Contenant de transport selon la revendication 10, **caractérisé en ce que** la couche d'isolation (7) est constituée de panneaux sous vide, de polyisocyanurate (PIR), de polystyrène expansé (EPS), de polystyrène extrudé (XPS) ou d'ISOPET.
